# EUROPÄISCHE PATENTSCHRIFT

(11) **EP 2 094 409 B1**
(45) Veröffentlichungstag und Bekanntmachung des Hinweises auf die Patenterteilung: **29.06.2011**
(21) Anmeldenummer: 07818593.1
(22) Anmeldetag: 01.10.2007
(51) Int. Cl.: B21B 31/30

(54) **WALZENWECHSELEINRICHTUNG MIT KEILVERSTELLEINRICHTUNG**
ROLL CHANGING DEVICE WITH WEDGE ADJUSTING DEVICE
DISPOSITIF DE CHANGEMENT DE CYLINDRE AVEC DISPOSITIF DE RÉGLAGE DE CALE

(30) Priorität: 16.11.2006 AT 19002006
(43) Veröffentlichungstag der Anmeldung: 02.09.2009
(73) Patentinhaber: Siemens VAI Metals Technologies GmbH, 4031 Linz (AT)
(72) Erfinder: MITTERMAYR, Günter, 4490 St. Florian (AT)
(74) Vertreter: Maier, Daniel Oliver
(86) Internationale Anmeldenummer: PCT/EP2007/008513
(87) Internationale Veröffentlichungsnummer: WO 2008/058595

(56) Entgegenhaltungen:
- EP-A- 0 231 445
- EP-A- 0 513 946
- DE-A1- 2 241 833
- JP-A- 2 037 905
- JP-A- 59 087 912

## Beschreibung

Die Erfindung betrifft eine Vorrichtung zur Höhenverlagerung von Walzen in Walzgerüsten und zur Durchführung eines Walzenwechsels. Dies erfolgt mit einer Keilverstelleinrichtung zum Angleichen der unteren Arbeitswalze an eine Walzlinie, die einen in Längsrichtung der Walzen verschiebbaren Verstellkeil mit einer durchgehend ebenen Keilfläche und eine mit dem Verstellkeil verbundene Verschiebeeinrichtung und eine Klemmeinrichtung zur Fixierung des Verstellkeiles umfasst, und mit einer in Längsrichtung der Walzen verfahrbaren Walzenwechseleinrichtung zum Wechseln der Walzen, wobei die Walzen endseitig in Walzeneinbaustücken abgestützt und in parallel angeordneten Gerüstständern höhenverstellbar geführt sind, und jedes der beiden Walzeneinbaustücke über eine obere Druckplatten, den Verstellkeil und eine untere Druckplatten im Gerüstständer abgestützt ist.

Es ist bekannt, eine Angleichung der Oberkante der unteren Arbeitswalze an die Walzlinie durch Passplatten unterschiedlicher Höhe vorzunehmen, die nach dem jeweiligen Ausgleichmaß ausgewählt werden. Diese Platten werden zusammen mit den Einbaustücken von einem Walzenwechselwagen ein- und ausgefahren. Ein wesentlicher Nachteil besteht darin, dass für jedes Ausgleichsmaß ein Paar dieser Passplatten vorrätig sein müssen, deren Handhabung schwierig ist und die Angleichung der unteren Arbeitswalze nur im Bereich der Abstufung der Passplattendicke an die Walzlinie möglich ist.

Aus der EP 0 513 946 A2 ist bereits eine Keilverstelleinrichtung zum Angleichen der Oberkante der unteren Arbeitswalze an die Walzlinie bekannt, wobei zwei jeweils zusammenwirkende Keile treppenförmig ausgebildet sind und horizontale Stützflächen ausbilden, die je nach eingenommener Verschiebeposition der Keile die Position der unteren Arbeitswalze zur Walzlinie bestimmen. Mit einem derartigen Stufenkeil ist jedoch keine stufenlose Anstellung der Arbeitswalze an die Walzlinie erzielbar, sondern nur eine ungefähre Annäherung an die Walzlinie möglich, die von der Stufenhöhe abhängt. Die unteren Keile sind über Zugelemente verbunden und mit einem motorischen Verstellantrieb ausgestattet. Die oberen Keilelemente sind in Traversen festgelegt, auf denen sich die Einbaustücke der Walzen abstützen. Zur Anpassung der Arbeitswalzen an die Walzlinie wird jede der Traversen mit jeweils vier Druckmittelzylindern angehoben und die unteren Keilelemente entsprechend horizontal verschoben. Dieser Verstellvorgang erfordert somit den aufwendigen gemeinsamen Einsatz einer Vielzahl von Stelleinrichtungen. Für den Walzenwechsel sind den Einbaustücken Radsätze zugeordnet, die auf seitliche neben den großflächigen Traversen angeordnete Führungsschienen absenkbar sind und dann in Achsrichtung der Walzen ausgefahren werden können. Die Absenkbewegung erfolgt über die Keilverstellung. Besonders nachteilig bei dieser Konstruktion ist die große Baubreite der Einrichtungen innerhalb des Walzenständers.

Aus der DE 25 13 666 A1 ist ebenfalls ein Walzgerüst bekannt, bei dem den Arbeits- und Stützwalzen tragenden Einbaustücken Laufräder zugeordnet sind. Die Einbaustücke können damit auf Führungsschienen abgesenkt und in Achsrichtung der Walzen aus dem Walzenständer ausgefördert und eingebracht werden. Zur Positionierung der unteren Arbeitswalze auf die Walzlinie ist eine Keilverstelleinrichtung vorgesehen, die zwei gegensinnig wirkende Keile mit zugeordneten Antriebsspindeln umfasst. Beiderseits seitlich neben den Verstellkeilen sind Hubzylinder angeordnet, mit denen die Einbaustücke zum Betätigen der Keilverstelleinrichtung angehoben werden können und nach dem Absenken entlastet werden können, sodass sich die Einbaustücke ausschließlich über die Keilverstelleinrichtung im Gerüstrahmen abstützen. Auch diese Ausführungsform erfordert eine relativ große Einbaubreite.

Auch die aus der EP 0 231 445 A1 bekannte Lösung verwendet das Prinzip der Stufenplatten für eine Grobeinstellung der Arbeitswalze relativ zur Walzlinie, indem in einem Verschieberahmen Stufenplatten unterschiedlicher Höhe angeordnet sind, die nach Anheben der Walzeneinbaustücke mittels eines Hubzylinders unter diesen positioniert werden können. Eine stufenlose Feinabstimmung erfolgt mittels einer Keilanordnung, die zwei ineinander greifende Keile umfasst, wobei der unterer Keil durch einen horizontal wirkenden Verstellzylinder verschoben wird und den darauf aufliegenden zweiten Keil und damit die Stufenplatten vertikal anhebt. Nach einer weiteren Ausführungsform ist die Stufenplattenanordnung auf eine Stufenplatte mit nur einer Höhe reduziert, sodass eine selektive Grobeinstellung nur durch einen manuellen Wechsel der Stufenplatte möglich ist. Die beiden Keilverstelleinrichtungen und die Hubzylinder sind in den Walzenwechselschlitten baulich integriert und werden bei einem Walzenwechsel mit dem Walzenwechselschlitten gemeinsam verschoben. Ein wesentlicher Nachteil dieser Konstruktion liegt im Vorsehen von zwei unabhängigen Verstelleinrichtungen, wodurch die Bauhöhe der Walzenwechseleinrichtung insgesamt zunimmt.

Aus der JP 07-265919 A ist eine Keilverstelleinrichtung mit einem Verstellkeil mit zwei ebenen Keilflächen zur Einstellung der unteren Arbeitswalze auf die Passlinie bekannt. Eine Walzenwechseleinrichtung ist nicht beschrieben oder dargestellt, sodass hinsichtlich eines baulichen und funktionalen Zusammenwirken dieser Bauteile auch keine Informationen aus diesem Dokument entnehmbar sind.

Auch bei der aus der DE 28 06 525 A1 bekannten Einrichtung zum Angleichen der Oberkante der unteren Arbeitswalzen an die Walzlinie werden in einem Verschieberahmen aufgenommene Passstücke unterschiedlicher Höhe nach dem Anheben der Walzeneinbaustücke selektiv unter diese Walzeneinbaustücke geschoben. Diese Lösung erlaubt wiederum keine stufenlose Annäherung der Arbeitswalzenkontur an die Walzlinie. Der Verschieberahmen für die Passstücke ist auf dem Ausfahrschlitten für den Walzensatz verschiebbar angeordnet. Auch die Hubeinrichtungen für die Walzeneinbaustücke sind in den Ausfahrschlitten integriert.

Aufgabe der vorliegenden Erfindung ist es daher, die Nachteile des beschriebenen Standes der Technik zu vermeiden und eine Walzenwechseleinrichtung mit einer stufenlos arbeitenden Keilverstelleinrichtung vorzuschlagen, die sich durch eine besonders gedrungene Baugröße auszeichnet und daher besonders für Umbauten bestehender Walzgerüste geeignet ist. Ein weiterer Vorteil besteht darin, dass bisher für die Betätigung der Keilverstelleinrichtung notwendige Hubzylinder zum Anheben der Walzeneinbaustücke entfallen und damit eine wesentliche Vereinfachung der Einrichtung erreicht wird.

Diese Aufgabe wird ausgehend von einer Einrichtung der eingangs beschriebenen Art dadurch gelöst, dass die Keilverstelleinrichtung von der Walzenwechseleinrichtung baulich getrennt ist und die obere Druckplatte in der Walzenwechseleinrichtung vertikal und horizontal geführt ist. Die Keilfläche ist hierbei geneigt und stufenfrei. Die bauliche Trennung ermöglicht eine getrennte Funktionalität von Keilverstelleinrichtung und Walzenwechseleinrichtung.

Der Verstellkeil ist hierbei vorzugsweise so ausgebildet, dass die Keilfläche des Verstellkeiles eine die Selbsthemmung sicherstellende Steigung aufweist.

Vorzugsweise sind die Keilflächen am Verstellkeil unter einem Winkel zur Horizontalebene geneigt, der im Bereich der Selbsthemmung der Keilverbindung liegt. Vorzugsweise beträgt der Keilwinkel 4 bis 6°. Innerhalb dieses Winkelbereiches ergeben sich Verstellkräfte für das Anheben oder Absenken der Arbeitswalzen und gegebenenfalls Stützwalzen samt den zugehörigen Walzeneinbaustücken, die von der Verschiebeeinrichtung aufgebracht werden können.

Nach einer bevorzugten Ausführungsform ist die Verschiebeeinrichtung zur Betätigung des Verstellkeiles von einem Druckmittelzylinder gebildet und die Klemmeinrichtung zur Fixierung des Verstellkeiles wirkt klemmend auf die Kolbenstange des Druckmittelzylinders. Zur genauen Positionsbestimmung des Verstellkeiles ist der Verschiebeeinrichtung eine Einrichtung zur Positionsbestimmung bzw. Wegverfolgung zugeordnet, wobei vorzugsweise ein Druckmittelzylinder mit integrierter Linearwegmessung zur Anwendung kommt. Damit ist eindeutig sichergestellt, dass die vorgenommene Positionierung der unteren Arbeitswalze relativ zur Walzlinie während der Betriebsbelastungen auch gehalten werden kann. Der Druckmittelzylinder zur Betätigung des Verstellkeils ist vorzugsweise am Anlagenfundament ortsfest abgestützt.

Der Verstellkeil ist einteilig ausgebildet und kann daher von einer Verschiebeeinrichtung betätigt werden. Der Verstellkeil weist zwei Abschnitte mit zu einer Horizontalebene geneigten Keilflächen auf, die im horizontalen Abstand der beiden Walzeneinbaustücke angeordnet sind und die mit Gegenkeilflächen an den unteren Druckplatten zusammenwirken. Damit ist sichergestellt, dass keine Verschiebeabweichungen auftreten können, wie dies bei zwei voneinander unabhängigen Keilen möglich wäre.

Der Verstellkeil ist an Führungsleisten horizontal geführt, wodurch seitliche Abweichbewegungen verhindert werden. Diese Führungsleisten sind an festliegenden unteren Druckplatten befestigt. Diese Druckplatten liegen unmittelbar auf dem unteren Querhaupt des Gerüstrahmens auf.

Die obere Druckplatte ist in eine Ausnehmung der Walzenwechseleinrichtung eingesetzt. Sie weist an gegenüber liegenden Seiten auskragende Führungsnasen oder einkragende Führungsnuten auf, wobei jede Führungsnase oder Führungsnut mit drei vertikalen Führungsflächen an gegenüber liegenden drei vertikalen Führungsleisten in der Walzenwechseleinrichtung geführt ist. Damit können bei Walzbetrieb die untere Arbeitswalze und gegebenenfalls auch die untere Stützwalze mit den zugeordneten Walzeneinbaustücken über die oberen Druckplatten, den Verstellkeil und die unteren Druckplatten direkt in vertikaler Linie im Gerüstrahmen abgestützt werden, ohne dass die Walzenwechseleinrichtung damit Belastungen ausgesetzt ist.

Nach einer möglichen Ausführungsform weist die Walzenwechseleinrichtung mehrere in die Ausnehmung der Walzenwechseleinrichtung vorstehende und die obere Druckplatte untergreifende Haltehaken auf, die bei einem in die Walzenwechselposition zurückgezogenen Verstellkeil die obere Druckplatte abstützen.

Nach einer alternativen Ausführungsform weist die obere Druckplatte mehrere die Ausnehmung in der Walzenwechseleinrichtung überragenden Haltehaken auf, die bei einem in die Walzenwechselposition zurückgezogenen Verstellkeil auf der Walzenwechseleinrichtung aufliegen.

Bei einem in die Walzenwechselposition zurückgezogenen Verstellkeil liegen die beiden Walzeneinbaustücke auf der Walzenwechseleinrichtung auf und es besteht ein Spalt zwischen der oberen Druckplatte und dem Verstellkeil und zwischen der oberen Druckplatte und dem Walzeneinbaustück.

Damit ist die Keilverstelleinrichtung von der Walzenwechseleinrichtung baulich getrennt und kann während des Walzenwechselvorganges im Walzgerüst verbleiben. Lediglich die obere Druckplatte, die in der Walzenwechseleinrichtung aufliegt, wird während des Walzenwechsels mit der Walzenwechseleinrichtung aus dem Walzgerüst ausgefahren und wieder eingefahren.

Zweckmäßig ist der Walzenwechseleinrichtung zur Festlegung ihrer Einbauposition und zur Aufnahme von Reibkräften, die beim Verschieben des Verstellkeile zwischen dem Verstellkeil und der oberen Druckplatte auftreten, im Gerüstständer eine Verriegelungseinrichtung zugeordnet.

Der Walzenwechseleinrichtung sind Radsätze zugeordnet, die in einem Rahmen der Walzenwechseleinrichtung innen liegend eingebaut sind. Sie sind beiderseits der Führungsnasen oder Führungsnuten angeordnet. Damit wird eine weitere Verringerung der Einbaubreite im Gerüstrahmen des Walzenständers erreicht.

Mit der erfindungsgemäßen Walzenwechseleinrichtung mit Keilverstelleinrichtung kann eine Reduktion der Baubreite um bis zu 20% und eine Reduktion der Bauhöhe um bis zu 40% gegenüber bekannten Verstelleinrichtungen gleicher Verstellkeilbreite erreicht werden.

Weitere Vorteile und Merkmale der vorliegenden Erfindung ergeben sich aus der nachfolgenden Beschreibung nicht einschränkender Ausführungsbeispiele, wobei auf die beiliegenden Figuren Bezug genommen wird, die folgendes zeigen:
- Fig. 1: zeigt die erfindungsgemäße Einrichtung zur Höhenverlagerung von Walzen in einem Längsschnitt durch ein Walzgerüst parallel zur Walzenachse in schematischer Darstellung,
- Fig. 2: zeigt einen Schnitt durch die Walzenwechseleinrichtung und die Keilverstelleinrichtung entlang der Schnittlinie A-A in Fig. 1,
- Fig. 3: zeigt Details der erfindungsgemäßen Walzenwechseleinrichtung in einer Draufsicht,
- Fig. 4: zeigt einem vergrößerten Ausschnitt einen Längsabschnitt der erfindungsgemäßen Keilverstelleinrichtung.

In Figur 1 ist die untere Walze 1, in dieser speziellen Darstellung die untere Stützwalze, eines im Wesentlichen nicht näher dargestellten Quarto-Walzgerüstes 2 in der Einbauposition innerhalb der beiden Gerüstständer 3a, 3b und in der Walzenwechselposition seitlich neben dem Walzgerüst schematisch dargestellt. Die untere Walze 1 ist mit ihren endseitigen Wellenzapfen in Walzeneinbaustücken 4 drehbar gelagert und höhenverstellbar an Vertikalführungen in den Ständerfenstern der Gerüstständern 3a, 3b geführt. Das Ein- und Ausfördern der Walzen in und aus dem Walzgerüst erfolgt mit einer Walzenwechseleinrichtung 5, auf der die Walze mit den Walzeneinbaustücken 4 abgestützt ist. Der Verschiebevorgang erfolgt mit einem an die Walzenwechseleinrichtung gelenkig angekoppelten Druckmittelzylinder 6.

Wie in Detail aus den Figuren 2 bis 4 ersichtlich ist, erfolgt die stufenlose Angleichung der Walzen (Arbeitswalzen oder Stützwalzen und Arbeitswalzen gemeinsam) an die Walzlinie mit einer Keilverstelleinrichtung 7, die einen in Längsrichtung der Walzen verschiebbaren Verstellkeil 8 und eine mit dem Verstellkeil gelenkig verbundene Verschiebeeinrichtung 9 umfasst. Die Verschiebeeinrichtung 9 ist als hydraulischer Druckmittelzylinder 10 ausgebildet und an einer mit dem Fundament verschraubten Konsole 11 schwenkbar abgestützt.

Der Verstellkeil 8 trägt an seiner Unterseite zwei zu einer Horizontalebene geneigte Keilflächen 12a, 12b mit glatter Oberfläche, die im horizontalen Abstand der beiden Walzeneinbaustücke 4 angeordnet sind. Die Keilflächen sind 5° zur Horizontalebene geneigt. Die Keilflächen 12a, 12b stützen sich auf Gegenkeilflächen 13 unterer Druckplatten 14 ab (Fig. 4). Die unteren Druckplatten 14 sind mit Schleißplatten 15 belegt und in den Gerüstständern 3a, 3b befestigt. Durch eine Horizontalverschiebung des Verstellkeiles 8 kommt es daher zu einem Anheben bzw. Absenken der eine Walze tragenden Walzeneinbaustücke 4. Die Fixierung des Verstellkeiles 8 in der Zielposition, in der die Arbeitswalze die Walzlinie tangiert, erfolgt durch eine Klemmeinrichtung 16, die eine Längsverschiebung des Verstellkeiles 8 blockiert. Diese Klemmeinrichtung 16 kann am Verstellkeil oder an der Kolbenstange 10a des Druckmittelzylinders 10 angreifen. Die Klemmeinrichtung umfasst beispielsweise vorgespannte Spannbacken, die bei einer beabsichtigten Verstellbewegung entgegen dem Schließdruck geöffnet werden können. Eine Horizontalführung des Verstellkeiles 8 ist durch seitliche Führungsleisten 18 sichergestellt, die beiderseits an den unteren Druckplatten 14 angeschraubt sind (Fig. 2).

Wie in Figur 2 und 4 dargestellt, sind zwischen den beiden Walzeneinbaustücken 4 und dem Verschiebekeil 8 obere Druckplatten 19 angeordnet, die mit Schleißplatten 20 belegt sind. Jede Druckplatte 19 ist in eine Ausnehmung 21 in der Walzenwechseleinrichtung 5 eingesetzt und in dieser horizontal und vertikal geführt. Diese Führungen nehmen Reibungskräfte beim Verschieben des Verstellkeiles auf. Zu diesem Zweck sind an gegenüberliegenden Seiten der Druckplatte 19 auskragende Führungsnasen 22 mit drei vertikalen Führungsflächen 22a, 22b, 22c angeordnet, die mit Spiel an drei vertikalen Führungsleisten 23a, 23b, 23c der Walzenwechseleinrichtung 5 geführt sind. Weiters sind an der Walzenwechseleinrichtung 5 mehrere in die Ausnehmung 21 der Walzenwechseleinrichtung vorstehende und die obere Druckplatte 19 untergreifende Haltehaken 24 angeordnet, die bei einem in die Walzenwechselposition komplett zurückgezogenen Verstellkeil 8 die obere Druckplatte 19 abstützen, sodass die obere Druckplatte 19 von der Walzenwechseleinrichtung 5 getragen wird. In dieser Position stellt sich ein Spalt 26 zwischen der oberen Druckplatte 19 und dem Verstellkeil 8 und ein weiterer Spalt 27 zwischen der oberen Druckplatte 19 und dem Walzeneinbaustück 4 ein. Die Walzeneinbaustücke 4 liegen dann auf der Walzenwechseleinrichtung 5 auf. In dieser in Figur dargestellten Walzenwechselposition mit zurückgezogenem Verstellkeil 8 kann die Walzenwechseleinrichtung 5 mit den Walzeneinbaustücken 4 und den lose auf der Walzenwechseleinrichtung aufliegenden oberen Druckplatten 19 ausgefördert und dann mit einer neuer Walze wieder eingeschoben werden.

Die Walzenwechseleinrichtung 5 ist mit Radsätzen 28 ausgestattet, die in den Rahmen 29 der Walzenwechseleinrichtung unter den Auflageflächen 30 der Walzeneinbaustücke 4 angeordnet sind. Den Radsätzen 28 sind Fahrschienen zugeordnet.

Der Walzenwechseleinrichtung 5 ist eine Verriegelungseinrichtung 33 zur Festlegung im Walzgerüst zugeordnet (Fig. 3). Diese besteht aus einem Anschlag 34 an der Walzenwechseleinrichtung, dem eine Stützfläche am Walzgerüst gegenüberliegt, wodurch die Einfahrbewegung der Walzenwechseleinrichtung begrenzt ist. Mit einem Klemmschieber 35 wird eine unbeabsichtigte Rückbewegung der Walzenwechseleinrichtung verhindert und eine Entkopplung des Walzenwechseleinrichtung von der Verschiebeeinrichtung während des Walzbetriebes möglich ist.

## Patentansprüche

1. Vorrichtung zur Höhenverlagerung von Walzen (1) in Walzgerüsten, mit einer Keilverstelleinrichtung (7) zum Angleichen der unteren Arbeitswalze an eine Walzlinie, die einen in Längsrichtung der Walzen verschiebbaren Verstellkeil (8) mit einer durchgehend ebenen Keilfläche (12a, 12b), eine mit dem Verstellkeil verbundene Verschiebeeinrichtung (9) und eine Klemmeinrichtung (16) zur Fixierung des Verstellkeiles (8) umfasst, und mit einer in Längsrichtung der Walzen verfahrbaren Walzenwechseleinrichtung (5) zum Wechseln der Walzen, wobei die Walzen endseitig in Walzeneinbaustücken (4) abgestützt und in parallel angeordneten Gerüstständern (3a, 3b) höhenverstellbar geführt sind, und jedes der beiden Walzeneinbaustücke (4) über eine obere Druckplatte (19), den Verstellkeil (8) und eine untere Druckplatte (14) im Gerüstständer abgestützt ist, **dadurch gekennzeichnet, dass** die Keilverstelleinrichtung (7) von der Walzenwechseleinrichtung (5) baulich getrennt ist und die obere Druckplatte (19) in der Walzenwechseleinrichtung (5) vertikal und horizontal geführt ist.

2. Vorrichtung nach Anspruch 1, **dadurch gekennzeichnet, dass** die Verschiebeeinrichtung (9) zur Betätigung des Verstellkeiles (8) von einem Druckmittelzylinder (10) gebildet ist und die Klemmeinrichtung (16) zur Fixierung des Verstellkeiles (8) auf eine Kolbenstange des Druckmittelzylinders (10) wirkt.

3. Vorrichtung nach Anspruch 2, **dadurch gekennzeichnet, dass** der Verschiebeeinrichtung (9) oder dem Druckmittelzylinder (10) eine Einrichtung zur Linearwegmessung zugeordnet ist.

4. Vorrichtung nach einem der Ansprüche 1 bis 3, **dadurch gekennzeichnet, dass** der Verstellkeil (8) zwei zu einer Horizontalebene geneigte Keilflächen (12a, 12b) aufweist, die im horizontalen Abstand der beiden Walzeneinbaustücke (4) angeordnet sind und die mit Gegenkeilflächen (13a, 13b) an den unteren Druckplatten (14) zusammenwirken.

5. Vorrichtung nach Anspruch 4, **dadurch gekennzeichnet, dass** die Keilflächen (12a, 12b) am Verstellkeil (8) unter einen Winkel zur Horizontalebene geneigt sind, der im Bereich der Selbsthemmung der Keilverbindung liegt.

6. Vorrichtung nach einem der vorhergehenden Ansprüche, **dadurch gekennzeichnet, dass** der Verstellkeil (8) an Führungsleisten (18) horizontal geführt ist und diese Führungsleisten (18) an den festliegenden unteren Druckplatten (14) befestigt sind.

7. Vorrichtung nach einem der vorhergehenden Ansprüche, **dadurch gekennzeichnet, dass** die obere Druckplatte (19) in eine Ausnehmung (21) der Walzenwechseleinrichtung (5) eingesetzt ist und an gegenüberliegenden Seiten auskragende Führungsnasen (22) oder einkragende Führungsnuten aufweist, wobei jede Führungsnase (22) oder Führungsnut mit drei vertikalen Führungsflächen (22a, 22b, 22c) an gegenüberliegenden drei vertikalen Führungsleisten (23a, 23b, 23c) in der Walzenwechseleinrichtung (5) geführt ist.

8. Vorrichtung nach einem der vorhergehenden Ansprüche, **dadurch gekennzeichnet, dass** die Walzenwechseleinrichtung (5) mehrere in die Ausnehmung (21) der Walzenwechseleinrichtung (5) vorstehende und die obere Druckplatte (19) untergreifende Haltehaken (24) aufweist, die bei einem in die Walzenwechselposition zurückgezogenen Verstellkeil (8) die obere Druckplatte (19) abstützen.

9. Vorrichtung nach einem der vorhergehenden Ansprüche 1 bis 7, **dadurch gekennzeichnet, dass** die obere Druckplatte (19) mehrere die Ausnehmung (21) in der Walzenwechseleinrichtung (5) überragenden Haltehaken (24) aufweist, die bei einem in die Walzenwechselposition zurückgezogenen Verstellkeil (8) auf der Walzenwechseleinrichtung (5) aufliegen.

10. Vorrichtung nach einem der vorhergehenden Ansprüche, **dadurch gekennzeichnet, dass** bei einem in die Walzenwechselposition zurückgezogenen Verstellkeil (8) die Walzeneinbaustücke (4) auf der Walzenwechseleinrichtung (5) aufliegen und ein Spalt (26) zwischen der oberen Druckplatte (19) und dem Verstellkeil (8) und zwischen der oberen Druckplatte (18) und dem Walzeneinbaustück (4) besteht.

11. Vorrichtung nach einem der vorhergehenden Ansprüche, **dadurch gekennzeichnet, dass** der Walzenwechseleinrichtung zur Festlegung ihrer Einbauposition im Gerüstständer eine Verriegelungseinrichtung zugeordnet ist.

12. Vorrichtung nach einem der vorhergehenden Ansprüche, **dadurch gekennzeichnet, dass** der Walzenwechseleinrichtung (5) Radsätze (28) zugeordnet sind, die in einen Rahmen (29) der Walzenwechseleinrichtung (5) innen liegend eingebaut sind.

## Claims

1. Device for changing the height of rolls (1) in rolling stands, with a wedge adjusting device (7) for bringing the lower work roll into line with a rolling line, which device comprises an adjusting wedge (8), which can be displaced in the longitudinal direction of the rolls and a displacing device (9), which is connected to the adjusting wedge, and with a roll changing device (5) for changing the rolls, which device can be moved in the longitudinal direction of the rolls, wherein the rolls are supported at the ends in roll chocks (4) and are guided with adjustable height in stand uprights (3a, 3b) arranged in parallel, and each of the two roll chocks (4) is supported in the stand upright by means of an upper pressure plate (19), the adjusting wedge (8) and a lower pressure plate (14), **characterized in that** the adjusting wedge (8) has a continuously planar wedge surface area (12a, 12b), **in that** the wedge adjusting device (7) comprises a clamping device (16) for fixing the adjusting wedge (8), and the upper pressure plate (19) is vertically and horizontally guided in the roll changing device (5).

2. Device according to claim 1, **characterized in that** the displacing device (9) for actuating the adjusting wedge (8) is formed by a pressure-medium cylinder (10) and the clamping device (16) for fixing the adjusting wedge (8) acts on a piston rod of the pressure-medium cylinder (10).

3. Device according to claim 2, **characterized in that** the displacing device (9) or the pressure-medium cylinder (10) is assigned a device for linear displacement measurement.

4. Device according to one of claims 1 to 3, **characterized in that** the adjusting wedge (8) has two wedge surface areas (12a, 12b) inclined in relation to a horizontal plane, which are arranged at a horizontal distance from the two roll chocks (4) and interact with mating wedge surface areas (13a, 13b) on the lower pressure plates (14).

5. Device according to claim 4, **characterized in that** the wedge surface areas (12a, 12b) on the adjusting wedge (8) are inclined in relation to the horizontal plane at an angle which lies in the range of the self-locking of the wedge connection.

6. Device according to one of the preceding claims, **characterized in that** the adjusting wedge (8) is horizontally guided on guide bars (18) and these guide bars (18) are fastened to the fixed lower pressure plates (14).

7. Device according to one of the preceding claims, **characterized in that** the upper pressure plate (19) is fitted in a recess (21) in the roll changing device (5) and has on opposite sides outwardly extending guide lugs (22) or inwardly extending guide channels, each guide lug (22) or guide channel being guided with three vertical guiding surface areas (22a, 22b, 22c) on three opposite vertical guide bars (23a, 23b, 23c) in the roll changing device (5).

8. Device according to one of the preceding claims, **characterized in that** the roll changing device (5) has a number of holding hooks (24), which protrude into the recess (21) in the roll changing device (5), engage under the upper pressure plate (19) and, when one adjusting wedge (8) is drawn back into the roll changing position, support the upper pressure plate (19).

9. Device according to one of the preceding claims 1 to 7, **characterized in that** the upper pressure plate (19) has a number of holding hooks (24), which reach over the recess (21) in the roll changing device (5) and, when one adjusting wedge (8) is drawn back into the roll changing position, rest on the roll changing device (5).

10. Device according to one of the preceding claims, **characterized in that**, when one adjusting wedge (8) is drawn back into the roll changing position, the roll chocks (4) rest on the roll changing device (5) and there is a gap (26) between the upper pressure plate (19) and the adjusting wedge (8) and between the upper pressure plate (19) and the roll chock (4).

11. Device according to one of the preceding claims, **characterized in that**, for fixing its installation position, the roll changing device is assigned a locking device in the stand upright.

12. Device according to one of the preceding claims, **characterized in that** the roll changing device (5) is assigned wheelsets (28), which are installed in a frame (29) of the roll changing device (5) such that they lie inside it.

## Revendications

1. Dispositif pour le décalage en hauteur de cylindres (1) dans des structures de cylindres, comprenant un dispositif de réglage à clavette (7) pour aligner le cylindre de travail inférieur avec une ligne de cylindres, qui comprend une clavette de réglage (8) déplaçable dans la direction longitudinale des cylindres, avec une surface de clavette plane continue (12a, 12b), un dispositif de déplacement (9) connecté à la clavette de réglage, et un dispositif de serrage (16) pour fixer la clavette de réglage (8), et comprenant un dispositif de changement de cylindre (5), déplaçable dans la direction longitudinale des cylindres, pour changer les cylindres, les cylindres étant supportés du côté de leur extrémité dans des éléments de montage de cylindre (4) et étant guidés de manière réglable en hauteur dans des supports structurels (3a, 3b) disposés en parallèle, et chacun des deux éléments de montage de cylindre (4) étant supporté par le biais d'une plaque de pression supérieure (19), de la clavette de réglage (8) et d'une plaque de pression inférieure (14) dans le support structurel, **caractérisé en ce que** le dispositif de réglage à clavette (7) est séparé du dispositif de changement de cylindre (5) par la construction, et la plaque de pression supérieure (19) est guidée verticalement et horizontalement dans le dispositif de changement de cylindre (5).

2. Dispositif selon la revendication 1, **caractérisé en ce que** le dispositif de déplacement (9) est formé pour actionner la clavette de réglage (8) par un cylindre de fluide sous pression (10), et le dispositif de serrage (16) agit de manière à fixer la clavette de réglage (8) sur une tige de piston du cylindre de fluide sous pression (10).

3. Dispositif selon la revendication 2, **caractérisé en ce qu'**un dispositif pour mesurer la distance linéaire est associé au dispositif de déplacement (9) ou au cylindre de fluide sous pression (10).

4. Dispositif selon l'une quelconque des revendications 1 à 3, **caractérisé en ce que** la clavette de réglage (8) présente deux surfaces de clavette (12a, 12b) inclinées par rapport à un plan horizontal, qui sont disposées à distance horizontale des deux éléments de montage de cylindre (4) et qui coopèrent avec des surfaces de clavette conjuguées (13a, 13b) sur les plaques de pression inférieures (14).

5. Dispositif selon la revendication 4, **caractérisé en ce que** les surfaces de clavette (12a, 12b) sur la clavette de réglage (8) sont inclinées suivant un certain angle par rapport au plan horizontal, lequel angle est compris dans la plage d'autoblocage du clavetage.

6. Dispositif selon l'une quelconque des revendications précédentes, **caractérisé en ce que** la clavette de réglage (8) est guidée horizontalement sur des nervures de guidage (18) et ces nervures de guidage (18) sont fixées sur les plaques de pression inférieures fixes (14).

7. Dispositif selon l'une quelconque des revendications précédentes, **caractérisé en ce que** la plaque de pression supérieure (19) est insérée dans un évidement (21) du dispositif de changement de cylindre (5) et présente des nez de guidage (22) saillants ou des rainures de guidage sur des côtés opposés, chaque nez de guidage (22) ou rainure de guidage étant guidé(e) avec trois surfaces de guidage verticales (22a, 22b, 22c) contre trois nervures de guidage verticales opposées (23a, 23b, 23c) dans le dispositif de changement de cylindre (5).

8. Dispositif selon l'une quelconque des revendications précédentes, **caractérisé en ce que** le dispositif de changement de cylindre (5) présente plusieurs crochets de retenue (24) saillant dans l'évidement (21) du dispositif de changement de cylindre (5) et venant en prise par le dessous avec la plaque de pression supérieure (19), lesquels crochets de retenue supportent la plaque de pression supérieure (19) lorsque la clavette de réglage (8) est ramenée dans la position de changement de cylindre.

9. Dispositif selon l'une quelconque des revendications précédentes 1 à 7, **caractérisé en ce que** la plaque de pression supérieure (19) présente plusieurs crochets de retenue (24) saillant au-dessus de l'évidement (21) dans le dispositif de changement de cylindre (5), lesquels reposent sur le dispositif de changement de cylindre (5) lorsqu'une clavette de réglage (8) est ramenée dans la position de changement de cylindre.

10. Dispositif selon l'une quelconque des revendications précédentes, **caractérisé en ce que** lorsqu'une clavette de réglage (8) est ramenée dans la position de changement de cylindre, les éléments de montage de cylindre (4) reposent sur le dispositif de changement de cylindre (5) et il se forme une fente (26) entre la plaque de pression supérieure (19) et la clavette de réglage (8) et entre la plaque de pression supérieure (19) et l'élément de montage de cylindre (4).

11. Dispositif selon l'une quelconque des revendications précédentes, **caractérisé en ce que** l'on associe au dispositif de changement de cylindre un dispositif de verrouillage pour fixer sa position de montage dans les supports structurels.

12. Dispositif selon l'une quelconque des revendications précédentes, **caractérisé en ce que** l'on associe au dispositif de changement de cylindre (5) des jeux de roues (28) qui sont montés à l'intérieur dans un châssis (29) du dispositif de changement de cylindre (5).
